# EUROPÄISCHE PATENTSCHRIFT

(11) **EP 1 044 705 B1**
(45) Veröffentlichungstag und Bekanntmachung des Hinweises auf die Patenterteilung: **16.06.2004**
(21) Anmeldenummer: 00107924.3
(22) Anmeldetag: 14.04.2000
(51) Int. Cl.: A63B 5/11

(54) **Fuss für Trampoline**
Foot for trampolines
Pied pour trampolines

(30) Priorität: 14.04.1999 DE 19916766
(43) Veröffentlichungstag der Anmeldung: 18.10.2000
(73) Patentinhaber: Eurotramp Trampoline Kurt Hack GmbH, 73235 Weilheim (DE)
(72) Erfinder: Kurt, Hack, 73235 Weilheim (DE)
(74) Vertreter: Fürst, Siegfried

(56) Entgegenhaltungen:
- CH-A- 427 607
- NL-A- 8 702 095
- US-A- 3 276 544
- US-A- 3 948 351
- US-A- 4 341 379

## Beschreibung

Die Erfindung betrifft einen speziellen Fuß zur Verwendung für Trampoline.

Aus der Praxis sind viele Trampoline bekannt. Bei diesen ist in einem Rahmen mittels Federn ein Sprungtuch gespannt. An der Unterseite des Rahmens befinden sich Füße, die den Rahmen zur Standfläche beabstanden und stützen. Teilweise sind diese Füße aus Gründen des Transportes zur Unterseite des Rahmens schwenkbar angebracht.

Bei bestimmten Trampolinen/-Bahnen ist der Rahmen quer zu seiner Längsachse zusammenklappbar konstruiert. Die Federn und das Sprungtuch werden dabei ebenfalls zusammengefaltet.

Dokument NL-A-8702095 offenbart ein Trampolin mit schwenkbaren oder lösbaren Füßen. Das Sprungtuch und die Federn können mittels einer an dem Rahmen angebrachten Spannvorrichtung gespannt bzw. entlastet werden.

Es ist die Aufgabe der Erfindung, eine vereinfachte Spannvorrichtung für Trampoline zu finden, welche die beschriebenen Nachteile des Standes der Technik weitestgehend beseitigt und nicht unbedingt zusätzliche Baugruppen für das Trampolin erfordert.

Die Aufgabe wird durch einen Fuß für Trampoline mit den Merkmalen des Anspruches 1, insbesondere durch deren kennzeichnenden Teil, vollständig gelöst. Die nachgeordneten Ansprüche 2 bis 7 offenbaren Weiterbildungen und vorteilhafte Ausgestaltungen des erfinderischen Grundgedankens.

Wesentlicher Grundgedanke der Erfindung ist die Kombination/Integration einer Spannvorrichtung in Fuß-Elemente eines Trampolins.

Durch die Verwendung eines erfindungsgemäßen Fußes mit integrierter Spannvorrichtung werden die bereits genannten Nachteile beseitigt. Darüber hinaus ist mit dem neuen stellbaren Fuß in der einen Trampolin-Hauptachse eine andere Spannung einstellbar, als in der anderen Trampolin-Hauptachse, die im wesentlichen rechtwinklig zur ersten angeordnet ist.

Die Erfindung wird nun anhand von Ausführungsbeispielen, die schematisch in den Zeichnungen dargestellt sind, näher erläutert. Es zeigen:
- Figur 1:: eine Seitenansicht eines Trampolins mit dem erfindungsgemäßen Fuß;
- Figur 2:: eine Teilansicht einer Draufsicht zu Figur 1 und
- Figur 3:: einen Ausschnitt einer Draufsicht bei einem zusammenlegbaren Trampolin.

In der Figur 1 ist eine Seitenansicht eines Trampolins mit dem erfindungsgemäßen Fuß 1 gezeigt. Ein Sprungtuch 6 ist über Federn 7 mit Rahmenseitenteilen 8" und 8''' eines Rahmens 8 verbunden. Die Federn 7 und die Rahmenseitenteile 8" und 8''' sind mit einer Abdeckung 9 versehen. Unterhalb des Rahmens 8 erstrecken sich beiderseits einer gedachten Hilfslinie 3 mindestens eine in den Fuß 1 integrierte Spannvorrichtung 16 bzw. 16'. Vorzugsweise besteht eine Spannvorrichtung 16; 16' aus einem Spannelement 10; 10' sowie einer Strebe 19; 19' die jeweils über Gelenke 11, 12 und 13; 11', 12' und 13' mit einem Grundträger 18 und zudem miteinander verbunden sind. Kopfseitig ist an jeder Strebe 19; 19' ein Verbindungsteil mit Gelenk 14; 14' vorgesehen, welches vorzugsweise an dem Rahmenseitenteil 8" bzw. 8''' angreift und dort eingehängt oder eingerastet ist. Bei dem gezeigten Ausführungsbeispiel ist der Fuß 1 identisch mit dem der Spannvorrichtung 16, 16'. Außerdem sind hier die Spannvorrichtungen 16, 16' symmetrisch zur Hilfslinie 3.

Soll das Sprungtuch 6 - in Spannrichtung 20 - nur von einer Seite aus gespannt werden, kann beispielsweise das.Spannelement 10' entfallen. An dessen Stelle kann dann eine einfache, feststehende Strebe oder dgl. Mittel gesetzt werden.

Als Spannelement 10, 10' findet vorzugsweise eine Spannschraube Anwendung. Eine spezielle und besonders vorteilhafte Ausgestaltung der Erfindung besteht darin, dass die Gelenke 11 und 11' arretier- und lösbar auf dem Grundträger 18 befestigt sind. Nach Lösen der Gelenke 11 und 11' vom Grundträger 18 ist das gesamte Trampolin 2 in Richtung Grundträger 18 absenkbar und somit für den Transport platzsparend und kompakt.

In der Figur 2 wird die Anordnung des Fußes 1 - am Beispiel eines Kopfteiles eines Trampolins - in Draufsicht gezeigt. Der Fuß 1 ist nahe dem Rahmenstirnteil 8' angeordnet. Damit - hier beispielhaft - die Rahmenseitenteile 8", 8''' in Spannrichtung 20 nachgeben können, sind diese vorzugsweise über gleitende Einzapfungen 21, 21' mit dem Rahmenstirnteil 8' verbunden. Zur Vollständigkeit der Figurenansicht wird erwähnt, dass das in Figur 2 dargestellte Trampolin 2 symmetrisch zur Hilfslinie 4 ausgebildet ist.

In der Figur 3 ist ein Ausschnitt aus einem Trampolin 2 gezeigt, der entlang einer Hilfslinie 5 mittels Einklappgelenke 15, 15' zusammenklappbar ist. Besteht ein derartiges Trampolin 2 beispielsweise aus insgesamt 3 Sprungtüchern 6, können die Füße 1 derart angeordnet sein, dass am Rahmen des ersten und dritten Sprungtuches 6 jeweils zwei Füße angeordnet sind, während der Rahmen des mittleren Sprungtuches 6 nicht direkt und unmittelbar von Füßen 1 gestützt wird. Durch die an den Einklappgelenken 15, 15' verbundenen Rahmenteile 8" bzw. 8''' wird eine Änderung der Spannung der benachbarten Sprungtücher 6 auch auf das mittlere Sprungtuch 6 übertragen.

Alle in der vorstehenden Beschreibung erwähnten sowie auch die nur allein aus der Zeichnung entnehmbaren Merkmale sind weitere Bestandteile der Erfindung, auch wenn sie nicht besonders hervorgehoben und insbesondere nicht in den Ansprüchen erwähnt sind. Die Erfindung ist nicht auf das beschriebene Ausführungsbeispiel beschränkt, sondern im Rahmen der Ansprüche vielfach variabel.

Obwohl der Gegenstand der vorliegenden Erfindung vordergründig für die Verwendung an Trampolinen gedacht ist, liegt es jedoch auch im Rahmen der Erfindung diesen speziellen, mit integrierter Spannvorrichtung versehenen Fuß an Trampolin-Bahnen einzusetzen oder an solchen Trampolinen, die insbesondere für die Verwendung in Trampolin-Anlagen vorgesehen sind. Die Verbindung zwischen Fuß und Rahmen dieser besagten Trampolin-Bahnen bzw. Trampoline für Trampolin-Anlagen erfolgt mit vorgenannten, gleichartigen oder mit analog wirkenden Verbindungselementen.

### Bezugzeichenliste

- 1: Fuß
- 2: Trampolin
- 3: Hilfslinie
- 4: Hilfslinie
- 5: Hilfslinie
- 6: Sprungtuch
- 7: Federn
- 8: Rahmen
- 8': Rahmenstirnteil
- 8", 8''': Rahmenseitenteile
- 9: Abdeckung
- 10, 10': Spannelemente
- 11, 12, 13: Gelenke
- 11', 12', 13': Gelenke
- 14, 14': Verbindungsteile mit Gelenk
- 15, 15': Einklappgelenke
- 16, 16': Spannvorrichtungen
- 17: Standfläche
- 18: Grundträger
- 19, 19': Streben, im wesentlichen vertikal
- 20: Spannrichtung
- 21, 21': Einzapfungen
- 22, 22': Trägerfüße

## Patentansprüche

1. Fuß für Trampoline (2), bei denen mindestens ein Fuß (1) an deren Rahmen (8) lösbar oder schwenkbar angeordnet ist, wobei
der Fuß (1) aus mindestens einer Spannvorrichtung (16; 16') besteht, die aus den Elementen Grundträger (18), Strebe (19; 19'), Gelenke (11, 12, 13, 14; 11', 12', 13', 14') und Spannelement (10; 10') zusammengesetzt ist, der Grundträger (18) sich über die gesamte Breite des Trampolins (2) erstreckt,
**dadurch gekennzeichnet, dass**
- die Streben (19, 19') über Gelenke (11, 11', 14, 14') derart zwischen Grundträger (18) und Rahmen (8) angeordnet sind, dass sie von unten nach schräg oben/außen zu Rahmenseitenteilen (8", 8"') verlaufend angeordnet sind,
- das Spannelement (10, 10') der Spannvorrichtung (16, 16') im Wesentlichen rechtwinklig zu den Streben (19, 19') angeordnet ist und von den Streben (19, 19') aus nach schräg unten / außen verlaufend angeordnet ist und über Gelenke (12, 12', 13, 13') mit dem Grundträger (18) und den Streben (19, 19') verbunden ist.

2. Fuß für Trampoline (2), nach Anspruch 1,
**dadurch gekennzeichnet, dass**
das Spannelement (10; 10') mindestens eine Spannschraube aufweist.

3. Fuß für Trampoline (2), nach einem der Ansprüche 1 bis 2,
**dadurch gekennzeichnet, dass**
der Fuß (1) mitsamt dem Trampolin (2) durch Lösen der Gelenke (11; 11') auf den Grundträger (18) absenkbar ist.

4. Fuß für Trampoline (2), nach einem der Ansprüche 1 bis 2,
**dadurch gekennzeichnet, dass**
der Fuß (1) an einem nicht zusammenklappbaren Trampolin (2) angeordnet ist.

5. Fuß für Trampoline (2), nach einem der Ansprüche 1 bis 2,
**dadurch gekennzeichnet, dass**
der Fuß (1) an einem zusammenklappbaren Trampolin (2) angeordnet ist.

6. Trampolin mit einem Fuß, nach einem der Ansprüche 1 bis 5,
**dadurch gekennzeichnet, dass**
mindestens eines der Teile - Rahmenstirnteil (8'), Rahmenseitenteil (8''; 8''') - in Spannrichtung (20) nachgiebig gestaltet ist.

7. Trampolin, nach Anspruch 6,
**dadurch gekennzeichnet, dass**
mindestens ein Rahmenstirnteil (8') und ein Rahmenseitenteil (8'' bzw. 8''') zwecks besagter Nachgiebigkeit mittels gleitender Einzapfungen (21; 21') miteinander verbunden sind.

## Claims

1. Foot for trampolines (2), in which at least one foot (1) is detachably or pivotably arranged at the frame (8) thereof, wherein the foot (1) consists of at least one tightening device (16; 16') which is composed of the elements of base support (18), struts (19; 19'), joints (11, 12, 13, 14; 11', 12', 13' 14') and tightening elements (10; 10'), the base support (18) extending over the entire width of the trampoline (2), **characterised in that** the struts (19, 19') are arranged by way of joints (11, 11;, 14, 14') in such a manner between base support (18) and frame (8) that they are arranged to extend from below obliquely upwardly and outwardly to frame side members (8", 8''') and the tightening element (10, 10') of the tightening device (16, 16') is arranged substantially at right angles to the struts (19, 19'), the element being arranged to extend from the struts (19, 19') obliquely downwardly and outwardly and being connected with the base support (18) and the struts (19, 19') by way of joints (12, 12', 13, 13').

2. Foot for trampolines (2) according to claim 1, **characterised in that** the tightening element (10; 10') comprises at least one tightening screw.

3. Foot for trampolines (2) according to one of claims 1 and 2, **characterised in that** the foot (1) together with the trampoline (2) can be lowered onto the base support (18) by loosening the joints (11; 11').

4. Foot for trampolines (2) according to one of claims 1 and 2, **characterised in that** the foot (1) is arranged at a non-collapsible trampoline.

5. Foot for trampolines (2) according to one of claims 1 and 2, **characterised in that** the foot (1) is arranged at a collapsible trampoline (2).

6. Trampoline with a foot according to one of claims 1 to 5, **characterised in that** at least one of the members - frame end member (8'), frame side member (8"; 8''') - is formed to be flexible in direction (20) of tightening.

7. Trampoline according to claim 6, **characterised in that** at least one frame end member (8') and a frame side member (8" or 8''') are connected together for the purpose of the said flexibility by means of sliding dowels (21; 21').

## Revendications

1. Pied pour trampolines (2) sur le cadre (8) desquels au moins un pied (1) est agencé avec faculté de dissociation ou de pivotement, ledit pied (1) comprenant au moins un dispositif de tension (16 ; 16') dont les éléments constitutifs sont un support de base (18), une entretoise (19; 19'), des articulations (11, 12, 13, 14; 11', 12', 13', 14') et un élément tendeur (10; 10'), sachant que ledit support de base (18) s'étend sur toute la largeur du trampoline (2), **caractérisé par le fait que**
- les entretoises (19, 19') sont interposées entre le support de base (18) et le cadre (8), par l'intermédiaire d'articulations (11, 11', 14, 14'), de telle sorte qu'elles s'étendent à l'oblique à partir du bas, vers le haut/vers l'extérieur vis-à-vis de parties latérales (8", 8''') du cadre,
- l'élément tendeur (10, 10') du dispositif de tension (16, 16') est agencé pour l'essentiel perpendiculairement aux entretoises (19, 19'), s'étend à l'oblique vers le bas/vers l'extérieur à partir desdites entretoises (19, 19'), et est relié au support de base (18) et auxdites entretoises (19, 19') par l'intermédiaire d'articulations (12, 12', 13, 13').

2. Pied pour trampolines (2) selon la revendication 1,
**caractérisé par le fait que**
l'élément tendeur (10 ; 10') présente au moins une vis de serrage.

3. Pied pour trampolines (2) selon l'une des revendications 1 à 2,
**caractérisé par le fait que**
ledit pied (1) peut être abaissé sur le support de base (18), conjointement audit trampoline (2), par dissociation des articulations (11 ; 11').

4. Pied pour trampolines (2) selon l'une des revendications 1 à 2,
**caractérisé par le fait que**
ledit pied (1) est disposé sur un trampoline (2) non repliable sur lui-même.

5. Pied pour trampolines (2) selon l'une des revendications 1 à 2,
**caractérisé par le fait que**
ledit pied (1) est disposé sur un trampoline (2) repliable sur lui-même.

6. Trampoline équipé d'un pied selon l'une des revendications 1 à 5,
**caractérisé par le fait**
**qu'**au moins l'une des parties - partie frontale (8') du cadre, partie latérale (8" ; 8''') dudit cadre - est conçue pour céder élastiquement dans la direction de la tension (20).

7. Trampoline selon la revendication 6,
**caractérisé par le fait**
**qu'**au moins une partie frontale (8') du cadre et une partie latérale (8", respectivement 8''') dudit cadre sont reliées l'une à l'autre, en vue de la souplesse élastique précitée, au moyen de portées tourillonnantes (21 ; 21') aptes au glissement.
